# EUROPÄISCHE PATENTSCHRIFT

(11) **EP 1 273 871 B1**
(45) Veröffentlichungstag und Bekanntmachung des Hinweises auf die Patenterteilung: **20.02.2008**
(21) Anmeldenummer: 02010536.7
(22) Anmeldetag: 10.05.2002
(51) Int. Cl.: F41H 7/02

(54) **Gepanzertes Transportfahrzeug**
Armoured transport vehicle
Véhicule blindé de transport

(30) Priorität: 07.07.2001 DE 10133147
(43) Veröffentlichungstag der Anmeldung: 08.01.2003
(73) Patentinhaber: Rheinmetall Landsysteme GmbH, 24107 Kiel (DE)
(72) Erfinder: Hass, Frank, 24235 Wendtorf (DE)
(74) Vertreter: Dietrich, Barbara

(56) Entgegenhaltungen:
- DE-A- 19 502 036
- FR-A- 2 504 669
- GB-A- 1 247 024
- RUSSELL E: "THE ULTIMATE OFF-ROADER" AUTOMOTIVE ENGINEER, MECHANICAL ENGINEERING PUBL.LTD. BURY ST.EDMUNDS, GB, Bd. 26, Nr. 6, Juni 2001 (2001-06), Seiten 86-88, XP001075250 ISSN: 0307-6490
- "Small ICBM Hard Mobile Launcher" USAF, [Online] XP002273813 Gefunden im Internet: <URL:http://www.wpafb.af.mil/museum/vfe/vf e9b.htm> [gefunden am 2004-03-17]
- "Boeing Small ICBM Hard Mobile Launcher" USAF, [Online] XP002273814 Gefunden im Internet: <URL:http://www.hill.af.mil/museum/photos/ coldwar/hml.htm> [gefunden am 2004-03-17]
- "Midgetman/Small ICBM" FAS, [Online] XP002273815 Gefunden im Internet: <URL:http://www.fas.org/nuke/guide/usa/icb m/sicbm.htm> [gefunden am 2004-03-17]
- "The land warfare hall > The Montgomery Caravans" IMPERIAL WAR MUSEUM, [Online] XP002273816 Gefunden im Internet: <URL:http://www.iwm.org.uk/duxford/land7.h tm> [gefunden am 2004-03-17]

## Beschreibung

Die Erfindung bezieht sich auf ein gepanzertes Transportfahrzeug nach den im Oberbegriff des Patentanspruches 1 angegebenen Merkmalen.

Ein derartig gepanzertes Fahrzeug setzt sich aus den üblichen Teilen wie Antriebsmotor, Getrieben, Radsätzen oder Kettenlaufwerk, einem Besatzungsraum und einem Gehäuse, das alle Ein- und Anbauten aufnimmt, zusammen. Insbesondere bei einem Schützenkampffahrzeug werden mit dem Fahrzeug mehrere Soldaten transportiert, die schnell über eine Heckklappe aussteigen oder aufsitzen können. Bei einem anderen Fahrzeugtyp, dem gepanzerten Transport-Kraftfahrzeug, abgekürzt GTK, wird das Fahrzeug in Module eingeteilt und ein sogenanntes Missionsmodul austauschbar auf dem Chassis oder Fahrmodul untergebracht. Verschiedene Bewaffnungen und Ausrüstungen können dann als Modul austauschbar auf dem Fahrzeug wechselweise mitgeführt werden. Bei einer Fahrzeugvariante wird ein rollender Gefechtsstand als Führungsfahrzeug dargestellt, bei dem mehrere Soldaten im Fahrzeug an Karten oder Datengeräten tätig werden.

Nach dem Stand der Technik sind verschiedene Vorschläge zum Aufbau von Fahrzeugen und zu gepanzerten Transportfahrzeugen gemacht worden.

In der DE 19502036, welche eine Grundlage für den Oberbegriff des Anspruches 1 bildet, wird ein Kettenfahrzeug schnell und kostensparend an unterschiedliche Einsatzforderungen angepasst, in dem der Wannenaufbau modular gestaltet und aus mindestens zwei Modulen besteht.

In der DE 19619865 wird ein umrüstbares militärisches Radfahrzeug mit trennbaren Modulen dargestellt, das aus einem Grundgehäuse zur Aufnahme der Fahrzeugkomponenten besteht und von einem dieselmechanischen zu einem diesel-elektrischen Antrieb umgebaut werden kann bei Vorteilen für die Bauhöhe und Ausgestaltung des Fahrzeugs. Aus der DIE 199 27 656 A1 ist ein gepanzertes Transportkraftfahrzeug bekannt, welches mit einem unbemannten Schartenturm einschliesslich Lafette und Bordmaschinenwaffe als Bewaffnung ausgerüstet ist, der von der Besatzung aus dem Fahrzeuginneren fernbedient wird.

Bei einem Gefechtsstandfahrzeug als mobilem Gefechtsstand für eine hochbewegliche Truppe, bei der die schnelle Verlegung von einem Einsatzort zu einem anderen ein besonderes Missionskennzeichen ist, müssen eine Vielzahl von Geräten und Einrichtungen zur Erfüllung der Führungsaufgabe auf einem oder mehreren Fahrzeugen komplett untergebracht sein. Da das Grundfahrzeug als ein Familienfahrzeug entwickelt ist, bei dem geometrische Größe und hohes Gewicht ein grundsätzliches Negativkriterium aus plausiblen Gründen bedeuten, ist die Darstellung des Gefechtsstandfahrzeugs auf der Basis des Familienfahrzeugs ein besonderes Innenraum- und Platzproblem bei der Auslegung des spezifischen Fahrzeugs.

Die bekannten Lösungen weisen zum Beispiel den Nachteil auf, dass der Arbeitsraum der Besatzung aufgrund einer gegebenen Fahrzeuggröße, welche wegen anderer Kriterien möglichst klein gehalten wird, sehr eingeschränkt ist und die Leistungsfähigkeit wegen der engen Raumverhältnisse vermindert wird.

In "The Ultimate Off-roader", veröffentlicht Juni 2001 in Automotive Engineer, wird ein Fahrzeug bestehend aus zwei Modulen beschrieben. Dabei wird ein Modul als Fahrmodul und das andere Modul als Missionsmodul bezeichnet. Das Missionsmodul ist dabei zwar unterschiedlich ausgestattet, in Abhängigkeit seiner Funktion, in die Signatur aber stets gleich.

Aus der GB 1 247 024 als auch FR 2 504 669 sind Sattelauflieger im militärischen Rahmen bekannt, wobei diese einmal für die Unterkunft von Soldaten oder als mobiler Schießstand dienen.

Aufgabe der Erfindung ist es, einen Gefechtsstand mit ausreichend Arbeitsraum für mehrere Soldaten und für die erforderlichen Geräte und Einbauten an einem bekannten Fahrzeug zu schaffen.

Dabei gelten die Bedingungen als Zielvorstellung, dass
- der Gefechtsstand nur bei stehendem Fahrzeug im Standbetrieb mit allen seinen Funktionen genutzt wird,
- bei fahrendem Fahrzeug im Fahrbetrieb alle erforderlichen Teile mitgeführt werden auf dem Fahrzeug,
- die Fahrzeugsilhouette den übrigen Versionen und Varianten des bekannten Fahrzeugtyps anzugleichen ist,
- wegen der Radarsignatur und wegen des Schutzaufbaus eine glatte Außenwand mit wenig Durchbrüchen angestrebt wird und
- zusätzliche Staukästen am Heck und auf dem Dach angebracht werden.

Diese Aufgabe wird erfindungsgemäß durch die kennzeichnenden Merkmale des Anspruchs 1 gelöst. Weitere Merkmale ergeben sich aus den Unteransprüchen.

Erfindungsgemäß wird anstelle des Missionsmoduls (2) auf einem bekannten Fahrzeug (1) eine Sattelaufliegerkupplung (5) und weitere für den Betrieb des Gefechtsstandfahrzeugs erforderliche Teile (4) eingebaut. Ein Sattelauflieger-Anhänger (3) wird von dem Fahrzeug (1) gezogen. In diesen Auflieger werden alle Einbauten, die spezifisch für das Gefechtsstandfahrzeug sind, eingebaut, sofern sie nicht im Basisfahrzeug (1) untergebracht werden können.

Die Vorteile der Erfindung liegen darin, dass der Arbeitsbereich und der Arbeitsraum für die Bediener im Auflieger als Gefechtsstand bei voller Stehhöhe vergrößert wird und andererseits das Fahrzeug in seinem Aufbau und Silhouette im Fahrbetrieb wenig verändert wird gegenüber den anderen Fahrzeugvarianten der Fahrzeugfamilie, nämlich nur in der Fährzeuglänge, wenn der Auflieger mitgerechnet wird. Zudem können alle Bediener ständig unter Panzerschutz im Fahrzeug-Innenraum arbeiten, was zeitweise erforderlich sein kann, und ein zumindest teilweiser Betrieb auch während der Fahrt ist zusätzlich zum Standbetrieb möglich. Der Auflieger kann auch separat für sich als Gefechtsstand betieben werden bei entsprechender externer Energieversorgung und Einrichtung. Dazu kann die Aufliegerkupplung so ausgeführt werden, dass ohne zusätzliche Geräte und Werkzeuge das Zugfahrzeug und der Auflieger getrennt und verbunden werden können. Zusätzlich besteht die Möglichkeit, auch andere Zugfahrzeuge einzusetzen.

Ausführungsbeispiele der Erfindung sind in den Zeichnungen schematisch dargestellt und werden im folgenden näher beschrieben. Es zeigen:
- Figur 1:: eine Seitenansicht des Basis-Fahrzeuges
- Figur 2:: eine Seitenansicht des Fahrzeuges mit Sattelauflieger

Die Figur 1 zeigt ein Basisfahrzeug oder Fahrmodul 1 mit einem Radfahrwerk und dem oben hinten angebauten Missionsmodul 2. Das Missionsmodul enthält spezifische Ausrüstungen für eine Aufgabe oder Mission und es ist demontierbar und austauschbar befestigt, so daß mittels Missionsmodulen spezifische Fahrzeuge ausgerüstet werden können, die allesamt ein identisches Basisfahrzeug besitzen.

Die Figur 2 zeigt ein Basisfahrzeug 1, bei dem das Missionsmodul 2 entfernt ist. Anstelle ist eine Aufbau 4 und eine Aufliegerkupplung 5 auf dem Basisfahrzeug 1 befestigt. Ein Auflieger-Anhänger 3, 6 ist mittels Kupplung 5 am Basisfahrzeug angehängt und wird von diesem gezogen. Am Heck von Basisfahrzeug 1 und von Auflieger 3 kann jeweils eine Heckklappe 7, 8 angebracht sein.

### Bezugszeichenliste

- 1: Fahrzeug (Fahrmodul)
- 2: Missionsmodul
- 3: Sattelauflieger-Anhänger
- 4: Teile
- 5: Sattelaufliegerkupplung
- 6: Auflieger-Anhänger
- 7: Heckklappe
- 8: Heckklappe

## Patentansprüche

1. Gepanzertes Transportfahrzeug (1, 2) mit einem Radfahr- oder Kettenlaufwerk und einem Antrieb zur Fortbewegung sowie einem Fahrzeugaufbau zur Aufnahme und Einbau aller Komponenten für den Betrieb des Fahrzeugs einschließlich einer Fahrzeugbesatzung und einer Heckklappe am Heck des Fahrzeugs und einer Ausrüstung als Gefechtsstandfahrzeug, **dadurch gekennzeichnet, dass**
• das gesamte Fahrzeug aus einem Basisfahrzeug (1) als Zugfahrzeug und einem angehängten Sattelauflieger (3) gebildet wird
• erforderliche Einbauten und Ausrüstungen für das Gefechtsstandfahrzeug auf einem Aufbau bzw. Teile (4) des Basisfahrzeuges (1) und den Sattelauflieger (3) verteilt werden
• der Sattelauflieger (3) ein sonst auf dem Basisfahrzeug (1) befindliches, demontierbares und austauschbares Missionsmodul (2) ersetzt, welches als Nutzlast auf dem Basisfahrzeug (1) oben und hinten befestigt ist,
• wobei anstelle des Missionsmoduls (2) ein vorderer Teil (6) des Sattelaufliegers (3) und eine am Basisfahrzeug (1) angebaute Sattelaufliegerkupplung (5) angeordnet sind.

2. Gepanzertes Transportfahrzeug nach Anspruch 1, **dadurch gekennzeichnet, dass** ein im Sattelauflieger (3) befindlicher Arbeitsraum volle Stehhöhe aufweist.

3. Gepanzertes Transportfahrzeug nach Anspruch 1 oder 2, **dadurch gekennzeichnet, dass** der Sattelauflieger bei entsprechender externer Energieversorgung und Einrichtung separat für sich als Gefechtsstand betrieben werden kann.

4. Gepanzertes Transportfahrzeug nach einem der Ansprüche 1 bis 3, **dadurch gekennzeichnet, dass** Bediener ständig unter Panzerschutz im Fahrzeug-Innenraum arbeiten.

5. Gepanzertes Transportfahrzeug nach einem der Ansprüche 1 bis 4, **dadurch gekennzeichnet, dass** zusätzlich zum Standbetrieb ein zumindest teilweiser Betrieb auch während der Fahrt möglich ist.

6. Gepanzertes Transportfahrzeug nach einem der Ansprüche 1 bis 5, **dadurch gekennzeichnet, dass** die Aufliegerkupplung so ausgeführt werden kann, dass ohne zusätzliche Geräte und Werkzeuge das Zugfahrzeug und der Auflieger getrennt und verbunden werden können.

7. Vorrichtung nach einem der Ansprüche 1 - 6,
**dadurch gekennzeichnet,**
**dass** amSattelauflieger Anhänger (3) eine Heckklappe (8) zusätzlich zu anderen Klappen und Luken angebracht ist, über die die Besatzung ein- und aussteigen kann.

8. Vorrichtung nach einem der Ansprüche 1 - 7,
**dadurch gekennzeichnet,**
**dass** am Heck des Fahrzeugs (1) eine verschließbare Heckklappe (7) für das Ein- und Aussteigen eingebaut ist.

9. Vorrichtung nach Anspruch 8,
**dadurch gekennzeichnet,**
**dass** gegenüber der Heckklappe (7) am Heck des Fahrzeugs (1) eine weitere Klappe oder Luke am Auflieger (3) als Notaus- oder Noteinstieg eingebaut ist.

10. Vorrichtung nach einem der Ansprüche 1 - 9,
**dadurch gekennzeichnet,**
**dass** der Aufbau (4) am Fahrzeug (1) den Innenraum des Fahrzeugs nach außen abschliesst und fallweise einen Durchgang oder eine verschließbare Tür vom Innenraum nach außen enthält.

## Claims

1. Armoured transport vehicle (1, 2) having a wheel or chain drive and having a drive for forward movement and a vehicle structure for accommodation and installation of all the components for operation of the vehicle, including a vehicle crew and a rear hatch at the rear of the vehicle, and equipment as a fighting vehicle, **characterized in that**
• the entire vehicle is formed from a basic vehicle (1) as the prime mover and an attached semitrailer (3),
• required fittings and equipment for the fighting vehicle are distributed on a structure and parts (4) of the basic vehicle and on the semitrailer (3),
• the semitrailer (3) replaces a mission module (2), which is otherwise located on the basic vehicle (1) can be removed, is interchangeable and is mounted on the top and bottom on the basic vehicle (1) as a payload,
• with a front part (6) of the semitrailer (3) and a semitrailer coupling (5) which is fitted to the basic vehicle (1) being arranged in place of the mission module (2).

2. Armoured transport vehicle according to Claim 1, **characterized in that** a working area in the semitrailer (3) is of sufficient height to stand completely upright.

3. Armoured transport vehicle according to Claim 1 or 2, **characterized in that** the semitrailer can be operated separately in its own right as a fighting vehicle, with an appropriate external power supply and installation.

4. Armoured transport vehicle according to one of Claims 1 to 3, **characterized in that** operators work behind armour protection in the vehicle interior all the time.

5. Armoured transport vehicle according to one of Claims 1 to 4, **characterized in that** operation is also possible, at least at times, while driving, in addition to operation when stationary.

6. Armoured transport vehicle according to one of Claims 1 to 5, **characterized in that** the trailer coupling can be designed such that the prime mover and the trailer can be connected and disconnected without any additional equipment and tools.

7. Apparatus according to one of Claims 1 to 6, **characterized in that** a rear hatch (8) is fitted to the semitrailer (3), in addition to other hatches and doors, via which the crew can enter and exit.

8. Apparatus according to one of Claims 1 to 7, **characterized in that** a closable rear hatch 7 for entry and exit is installed at the rear of the vehicle (1).

9. Apparatus according to Claim 8, **characterized in that** a further hatch or door is fitted to the trailer (3) as an emergency exit or entry, opposite the rear hatch (7), at the rear of the vehicle (1).

10. Apparatus according to one of Claims 1 to 9, **characterized in that** the structure (4) on the vehicle (1) closes the interior of the vehicle off from the outside and, if appropriate, contains an aperture or a closable door from the interior to the outside.

## Revendications

1. Véhicule blindé de transport (1, 2) comprenant un dispositif de roulement à roues ou à chenilles et un entraînement d'avance ainsi qu'une caisse de véhicule pour recevoir et incorporer tous les composants pour le fonctionnement du véhicule, y compris un équipage de véhicule et un hayon arrière à l'arrière du véhicule et un équipement pour véhicule à poste de commandement, **caractérisé en ce que**
- l'ensemble du véhicule est formé d'un véhicule de base (1) en tant que véhicule tracteur et d'un semi-remorque remorqué (3),
- les éléments incorporés et les équipements nécessaires pour le véhicule à poste de commandement sont répartis sur une caisse ou sur des pièces (4) du véhicule de base (1) et sur le semi-remorque (3),
- le semi-remorque (3) remplace un module de mission (2) démontable et remplaçable qui se trouverait sinon sur le véhicule de base (1), et qui est fixé sous forme de charge utile sur le véhicule de base (1) en haut et en bas,
- une partie avant (6) du semi-remorque (3) et un accouplement (5) de semi-remorque monté sur le véhicule de base (1) sont prévus à la place du module de mission (2).

2. Véhicule blindé de transport selon la revendication 1, **caractérisé en ce qu'**un espace de travail situé dans le semi-remorque (3) présente une hauteur totale permettant la station debout.

3. Véhicule blindé de transport selon la revendication 1 ou 2, **caractérisé en ce que** le semi-remorque peut fonctionner séparément en soi en tant que poste de commandement avec une alimentation en énergie et un dispositif externes correspondants.

4. Véhicule blindé de transport selon l'une quelconque des revendications 1 à 3, **caractérisé en ce que** les occupants travaillent dans l'habitacle du véhicule avec une protection blindée constante.

5. Véhicule blindé de transport selon l'une quelconque des revendications 1 à 4, **caractérisé en ce que** l'on peut effectuer un fonctionnement au moins partiel même pendant la conduite, en plus du fonctionnement stationnaire.

6. Véhicule blindé de transport selon l'une quelconque des revendications 1 à 5, **caractérisé en ce que** l'accouplement de semi-remorque peut être réalisé de telle sorte que le véhicule tracteur et le semi-remorque puissent être séparés et connectés sans outils et appareils supplémentaires.

7. Véhicule blindé de transport selon l'une quelconque des revendications 1 à 6, **caractérisé en ce que** l'on monte sur le semi-remorque (3) un hayon arrière (8) en plus des autres volets et hublots, par lesquels l'équipage peut entrer et sortir.

8. Dispositif selon l'une quelconque des revendications 1 à 7,
**caractérisé en ce que**
l'on incorpore à l'arrière du véhicule (1) un hayon arrière refermable (7) pour permettre de monter et descendre.

9. Dispositif selon la revendication 8,
**caractérisé en ce que**
l'on incorpore en face du hayon arrière (7) à l'arrière du véhicule (1) un autre volet ou hublot sur le semi-remorque (3) en tant qu'entrée ou sortie d'urgence.

10. Dispositif selon l'une quelconque des revendications 1 à 9,
**caractérisé en ce que**
la structure (4) sur le véhicule (1) termine l'habitacle du véhicule vers l'extérieur et contient éventuellement un passage ou une porte refermable de l'habitacle vers l'extérieur.
